# FASCICULE DE BREVET EUROPEEN

(11) **EP 1 528 172 B1**
(45) Date de publication et mention de la délivrance du brevet: **26.07.2006**
(21) Numéro de dépôt: 04300749.1
(22) Date de dépôt: 29.10.2004
(51) Int. Cl.: E04B 5/26

(54) **Hourdis en polystyrène et son procédé de fabrication**
Bodenplatten aus Styropor und deren Herstellungsverfahren
Polystyrene flooring slabs and their method of manufacture

(30) Priorité: 31.10.2003 FR 0312821
(43) Date de publication de la demande: 04.05.2005
(73) Titulaire: Financiere les Terres Noires, 49160 St Philbert Du Peuple (FR)
(72) Inventeur: Callou, Bruno, 03000, MOULINS (FR)
(74) Mandataire: Michelet, Alain

(56) Documents cités:
- FR-A- 2 352 125
- FR-A- 2 432 578
- FR-A- 2 606 323
- GB-A- 2 348 850

## Description

La présente invention a trait au domaine général du bâtiment. Elle concerne plus particulièrement les hourdis (ou entrevous) en polystyrène expansé, utilisés traditionnellement dans la fabrication des planchers de vides sanitaires ou de hauts de sous-sol. L'invention concerne encore le procédé de fabrication de ce hourdis particulier.

Les planchers de vides sanitaires ou de hauts de sous-sol peuvent comporter des hourdis en polystyrène expansé, obtenus par moulage ou par découpage, qui sont intercalés entre des poutrelles préfabriquées disposées parallèlement les unes aux autres. Ces poutrelles sont généralement réalisées en béton précontraint ou en treillis métallique. Les hourdis en question, convenablement juxtaposés, assurent le coffrage et l'isolation de la dalle de compression du plancher ; ils sont destinés à rester à demeure après le coulage de la dalle.

Ces planchers à hourdis ou entrevous sont particulièrement intéressants en terme d'isolation thermique ; en outre, ils présentent un poids mort très faible.

De manière courante, tel que décrit dans les documents FR-A-2 352 125 et FR-A-2 432 578, la face inférieure de ces hourdis en polystyrène expansé est recouverte d'une couche rapportée formant sous-face, qui est réalisée dans un matériau visant à éviter la dégradation du polystyrène par les rongeurs, et aussi visant à améliorer les caractéristiques d'isolation (thermique et phonique) du plancher. En règle générale, les sous-faces correspondantes sont constituées de fibres mélangées avec un liant de type ciment.

Cependant, les sous-faces en question sont bien souvent épaisses et lourdes, ce qui limite la maniabilité des hourdis. De plus, ces sous-faces ne sont pas faciles à coller sur le polystyrène et leur pouvoir isolant n'est pas toujours optimum.

La présente invention vise à remédier à ces inconvénients en proposant un hourdis dont la sous-face présente une épaisseur et une masse réduites, tout en apportant des caractéristiques d'isolation intéressantes ; les sous-faces en question sont très faciles à solidariser avec le bloc de polystyrène associé et elles assurent une protection efficace contre les attaques de rongeurs.

La structure de hourdis conforme à l'invention est constituée d'un bloc de polystyrène qui est délimité par une face inférieure, une face supérieure, deux côtés d'extrémités et deux côtés latéraux munis chacun d'une oreille longitudinale supérieure assurant le positionnement sur les poutrelles de réception ; et ce hourdis se caractérise par le fait qu'il comporte une sous-face comprenant au moins une couche externe de matière métallisée, dont l'épaisseur est comprise entre 5 et 100 µm.

De préférence, cette couche externe de matière métallisée remonte au moins partiellement sur les deux côtés latéraux du bloc de polystyrène, et aussi avantageusement sur les deux côtés d'extrémités de ce bloc, de sorte à recouvrir au moins la partie inférieure desdits côtés.

Cette couche de matière métallisée renforce l'isolation du bloc de polystyrène ; elle forme en particulier une structure « pare-vapeur ». Cette couche métallisée est d'autre part particulièrement efficace dans le cadre de sa fonction anti-rongeurs, notamment du fait du recouvrement partiel des parties inférieures des côtés latéraux et d'extrémités du bloc de polystyrène.
Cette couche, très légère, n'augmente pas sensiblement le poids du hourdis et elle peut très facilement être solidarisée par collage contre les faces correspondantes de polystyrène.

Selon une forme préférée de réalisation, la sous-face du hourdis comprend :
- une feuille externe de matière métallisée dont les extrémités remontent au moins partiellement sur deux côtés du bloc de polystyrène, et dont les bordures latérales longent les deux autres côtés de ce bloc, et
- deux bandes adhésives de matière métallisée, placées à cheval sur les deux angles formés par la face inférieure du bloc de polystyrène et les côtés de ce bloc longés par les bordures latérales de la feuille précitée. De préférence, les bandes adhésives de matière métallique viennent se coller, d'une part directement contre les parties inférieures des côtés du bloc de polystyrène, et d'autre part sur les bordures latérales de la feuille métallisée.

Selon une autre caractéristique, la sous-face comporte au moins une couche de matière isolante interposée au moins entre la face inférieure du bloc de polystyrène et la couche externe de matière métallisée.

Dans le cadre d'une sous-face comprenant une feuille de matière métallisée associée à des bandes adhésives latérales, ladite feuille métallique est avantageusement entièrement revêtue sur sa face interne d'au moins une couche de matière isolante.

La ou les couches de matière isolante utilisées consistent avantageusement en des structures de film à bulles en polyéthylène.

D'autre part, la couche externe de matière métallisée est de préférence réalisée en aluminium (feuille métallique et éventuellement bandes adhésives latérales).

Selon une première forme de réalisation, la structure de hourdis conforme à l'invention est du type dépourvue de languette de finition, et cette structure comporte une sous-face qui remonte sur sensiblement la moitié de la hauteur sous oreilles des côtés latéraux.

Selon une autre forme de réalisation possible, l'un des côtés latéraux de la structure de hourdis est muni d'une languette de finition délimitée par une bordure longitudinale libre conformée pour épouser le côté latéral opposé d'un hourdis disposé en vis-à-vis, et cette structure de hourdis comporte une sous-face qui remonte au moins partiellement sur la bordure longitudinale de ladite languette de finition. Dans le cadre d'une languette de finition dont la bordure longitudinale est en forme de dièdre, la sous-face remonte avantageusement sur ladite bordure longitudinale, légèrement au-delà de l'angle du dièdre.

L'invention concerne également un procédé original de fabrication d'une structure de hourdis telle que définie ci-avant. Ce procédé consiste :
- à préparer un bloc de polystyrène en forme générale de hourdis, délimité par une face inférieure, une face supérieure, deux côtés d'extrémités et deux côtés latéraux munis chacun d'une oreille longitudinale supérieure,
- à préparer une feuille de matière métallisée, genre aluminium par exemple, dont la face interne est éventuellement revêtue d'au moins une couche de matière isolante, genre film de polyéthylène à bulles par exemple, la largeur de ladite feuille métallisée ou du complexe feuille métallisée/couche isolante correspondant à la largeur dudit bloc de polystyrène entre les deux côtés d'extrémités, et la longueur de ladite feuille métallisée ou dudit complexe feuille métallisée/couche isolante étant supérieure à la longueur dudit bloc de polystyrène entre les deux côtés latéraux,
- à solidariser par collage la face interne de la feuille métallisée ou du complexe feuille métallisée/couche isolante avec la face inférieure et les parties inférieures des côtés latéraux du bloc de polystyrène, les bordures latérales de ladite feuille métallisée ou dudit complexe feuille métallisée/couche isolante longeant les bordures d'extrémités dudit bloc de polystyrène, et les extrémités libres de ladite feuille métallisée ou dudit complexe feuille métallisée/couche isolante étant rabattues contre les parties inférieures des côtés latéraux dudit bloc de polystyrène, et
- à coller des bandes adhésives de matière métallisée, par exemple en aluminium, à cheval sur les deux angles formés par la face inférieure du bloc de polystyrène et ses côtés d'extrémités.

Mais l'invention sera encore illustrée, sans être aucunement limitée, par la description suivante de deux formes particulières de réalisation conformes à l'invention, données uniquement à titre d'exemples, et représentées sur les dessins annexés suivants dans lesquels :
- la figure 1 est une vue schématique, en perspective, d'un hourdis en polystyrène conforme à l'invention, du type sans languette de finition, représenté ici positionné entre deux poutrelles de réception ;
- la figure 2 est une vue en coupe transversale selon 2-2 de la figure 1, détaillant la constitution de la sous-face du hourdis ;
- la figure 3 est une vue en coupe selon 3-3 du hourdis de la figure 1, détaillant l'agencement des bandes adhésives métallisées ;
- la figure 4 est une vue en perspective d'une variante de réalisation d'un hourdis en polystyrène conforme à l'invention, du type avec languette de finition ;
- la figure 5 est une vue en coupe transversale selon 5-5 de la figure 4.

La figure 1 représente de manière schématique un hourdis en polystyrène 1, de type sans languette de finition, convenablement positionné entre deux poutrelles 2, ici simplement esquissées (de manière classique, la section des poutrelles est bien souvent en forme de Té à l'envers).

Les poutrelles 2 correspondantes sont très généralement réalisées en béton précontraint ou en treillis métallique. Elles sont agencées parallèlement les unes aux autres, avec un entraxe adapté pour le positionnement des différents hourdis juxtaposés, en vue de recevoir un lit de béton pour former notamment un plancher de vide sanitaire ou de haut de sous-sol.

Ce hourdis 1 a une conformation générale classique ; il est constitué d'un bloc 1' de polystyrène expansé, dont le contour particulier est obtenu par découpe ou directement par moulage.
Le bloc de polystyrène 1' est délimité par une face inférieure 3, une face supérieure 4, deux côtés latéraux 5 destinés chacun à venir en regard d'une poutrelle 2, et deux côtés d'extrémités 6 destinés à venir au contact de hourdis identiques juxtaposés.
Les deux côtés latéraux 5 comportent chacun une oreille longitudinale 7 aménagée dans leur partie supérieure ; ces oreilles 7 forment un épaulement 8 apte à venir reposer sur les talons des poutrelles 2 de réception.

Tel qu'on peut le voir en détail sur les figures 2 et 3, la face inférieure 3 du hourdis 1 comporte une sous-face rapportée 9, de nature originale, constituée ici - d'un complexe formé d'une feuille externe 10 de matière métallisée associée à une couche d'isolation 11, et - de deux bandes adhésives 12.

La feuille externe 10 est de préférence une feuille d'aluminium, dont l'épaisseur est comprise entre 5 et 100 µm.

La couche isolante 11 est constituée d'un film à bulles en polyéthylène. Cette couche isolante 11 peut présenter une épaisseur comprise entre 2 et 60 mm ; elle est réalisée à partir d'une feuille de polyéthylène de 20 à 300 µm d'épaisseur.

Le complexe de protection 10, 11 de la sous-face 9 peut avantageusement être préparé à l'avance par solidarisation de la feuille d'aluminium 10 avec le film à bulles 11 ; il peut être conditionné en rouleau en vue de son transport ou de son stockage.

Pour sa pose, le complexe protecteur 10, 11 est découpé selon des dimensions adaptées pour recouvrir entièrement la face inférieure 3 du bloc de polystyrène 1'.
A cet effet, le complexe 10, 11 est découpé selon un rectangle dont la largeur correspond à la distance entre les deux côtés d'extrémités 6 du bloc 1', tel qu'on peut l'observer sur la figure 3. Ce complexe 10, 11 est encore découpé de sorte que sa longueur soit supérieure à la distance entre les deux côtés latéraux 5 du bloc de polystyrène (figure 2), pour que ledit complexe remonte sur environ la moitié de la hauteur sous oreille 7 desdits côtés 5. Les retours 15 du complexe ainsi formé, tel que représenté en détail sur la figure 2, viennent chacun en regard d'une face latérale de poutrelle 2, et masquent ainsi toute la partie du côté latéral 5 susceptible d'être dégradée par les rongeurs.

La protection inférieure du bloc de polystyrène 1' est finalisée par la pose des bandes adhésives métallisées 12, rapportées sur les angles formés par la face inférieure 3 du bloc de polystyrène 1' et les côtés d'extrémités 6, tel que représenté sur les figures 1 et 3.
Les bandes métallisées 12 sont fixées de manière à s'étendre pour partie sur les côtés d'extrémités 6 et pour partie sur la face externe de la feuille métallisée 10.
On remarque encore sur la figure 1 que les deux extrémités 16 des bandes adhésives 12 se prolongent au niveau des deux côtés latéraux 5, pour optimiser le masquage de la partie inférieure du bloc de polystyrène 1'.
Ces bandes adhésives 12 constituent ainsi le retour de la sous-face 9 pour les deux côtés d'extrémités 6.

Les bandes adhésives 12 sont avantageusement réalisées en aluminium et leur épaisseur est comprise entre 5 et 100 µm.

L'utilisation de la feuille externe métallisée 10 et des bandes adhésives métallisées 12 forme une couche protectrice qui recouvre la face inférieure 3 du bloc de polystyrène, et aussi les parties inférieures des côtés latéraux 5 et d'extrémités 6. Cette couche externe de matière métallisée 10, 12 empêche les rongeurs de dégrader le bloc de polystyrène ; elle assure également une isolation thermique renforcée, du fait notamment de ses propriétés de thermoréflexion et d'effet pare-vapeur.

La combinaison de la couche d'isolation 11 avec la feuille métallisée 10 augmente la résistance de cette feuille métallisée 10, et améliore aussi les caractéristiques d'isolation thermique des hourdis équipés. Le film à bulles 11 permet d'autre part d'absorber les pressions ou les chocs soumis à la feuille métallisée 10, notamment lorsqu'il est nécessaire d'utiliser des structures d'étayage sous-jacent pour le coulage du lit de béton.

La sous-face de protection 9 modifie de manière négligeable l'épaisseur et le poids du hourdis équipé. Ces structures de hourdis sont en conséquence facilement manipulables et, au final, limitent sensiblement le poids mort du plancher.

Les différents éléments constitutifs de la sous-face 9 peuvent en outre très facilement être solidarisés avec la face inférieure et les côtés du bloc de polystyrène, de par leur nature et leurs caractéristiques de flexibilité.

Les figures 4 et 5 montrent une variante de hourdis en polystyrène expansé 20, conforme à l'invention, ici du type à languette de finition classique, c'est-à-dire comprenant une languette latérale 21 destinée à venir se positionner sous les poutrelles de réception de manière à réaliser une continuité esthétique et améliorer de manière notable l'isolation tant thermique que phonique.

On retrouve sur les figures 4 et 5 une structure de hourdis classique, constituée d'un bloc de polystyrène expansé 20' délimitée par une face de dessous 3, une face de dessus 4, deux côtés d'extrémités 6 et deux côtés latéraux 5. Ces deux côtés latéraux 5 sont munis d'oreilles longitudinales 7, et l'un d'entre eux comporte la languette de finition 21, mentionnée ci-dessus, dans sa partie inférieure.

Le bloc de polystyrène 20' est également muni d'évidements d'allègement classiques 25.

On remarque que la languette de finition 21 comporte une bordure longitudinale libre 22 qui est conformée en dièdre, avec un angle ou une arête repérée 23 (figure 5). Cette bordure longitudinale 22 est structurée pour épouser le côté latéral opposé 5 d'un hourdis identique positionné en regard.

Tel qu'on peut l'observer sur les figures 4 et 5, la face inférieure 3 du bloc de polystyrène 20', et les parties inférieures des côtés latéraux 5 et d'extrémités 6 sont recouvertes par une sous-face de protection 9 similaire à celle décrite précédemment en relation avec les figures 1 à 3.

Le complexe protecteur 10, 11 est ici découpé de sorte que sa longueur soit suffisante pour former un retour 15 au niveau de la bordure longitudinale libre 22 de la languette 21, et aussi sur le côté latéral opposé 5. Plus précisément, le retour 15 prévu au niveau de la languette 21 présente une longueur suffisante pour remonter au moins légèrement au-delà de l'arête 23 de la bordure longitudinale 22 en dièdre.

La protection est finalisée, tout comme dans le mode de réalisation précédent, par l'application de bandes adhésives métallisées 12 (de préférence en aluminium), sur la longueur des angles formés par les côtés d'extrémités 6 et par la face inférieure 3 du bloc de polystyrène 20'.

Cette structure de hourdis 20 à languette 21, ainsi équipée, est particulièrement bien protégée contre les dégradations liées aux rongeurs et présente des caractéristiques d'isolation thermique et phonique renforcées. De tels hourdis 20 sont d'autre part très facilement manipulables du fait de l'influence toujours négligeable de la sous-face 9 sur leur épaisseur et leur poids.

En fonction des caractéristiques d'isolation recherchées, la sous-face de protection 9 pourra tout-à-fait comprendre une structure isolante constituée d'une superposition de plusieurs films à bulles.

D'autre part, pour des applications particulières, la couche d'isolation pourra être supprimée, la sous-face de protection étant alors constituée uniquement d'une feuille de matière métallisée solidarisée avec la face inférieure 3 du bloc de polystyrène équipé, associée éventuellement à des extensions périphériques, par exemple en forme de bandes adhésives métallisées, permettant de recouvrir la partie inférieure des côtés latéraux et d'extrémités de ce bloc.

## Revendications

1. Hourdis de type avec ou sans languette de finition, en matériau isolant du genre polystyrène expansé, apte à être posé entre deux poutrelles en béton précontraint ou en treillis métallique par exemple, pour assurer le coffrage et l'isolation de la dalle de compression d'un plancher de vide sanitaire ou de haut de sous-sol, lequel hourdis (1, 20) est constitué d'un bloc de polystyrène (1', 20') qui est délimité par une face inférieure (3), une face supérieure (4), deux côtés d'extrémités (6) et deux côtés latéraux (5) munis chacun d'une oreille longitudinale supérieure (7) pour son positionnement entre lesdites poutrelles, la face inférieure (3) du bloc de polystyrène (1', 20') comportant une sous-face rapportée (9) en matériau apte notamment à éviter les dégradations par les rongeurs, **caractérisé en ce que** la sous-face (9) comprend au moins une couche externe (10 ,12) de matière métallisée, dont l'épaisseur est comprise entre 5 et 100 µm.

2. Hourdis selon la revendication 1, **caractérisé en ce que** la couche externe de matière métallisée (10, 12) remonte au moins partiellement sur les côtés latéraux (5), de sorte à recouvrir au moins la partie inférieure de la hauteur desdits côtés (5).

3. Hourdis selon l'une quelconque des revendications 1 ou 2, **caractérisé en ce que** la couche externe de matière métallisée (10, 12) remonte au moins partiellement sur les deux côtés d'extrémités (6) de sorte à recouvrir au moins la partie inférieure desdits côtés (6).

4. Hourdis selon l'une quelconque des revendications 1 à 3, **caractérisé en ce qu'**il comporte une sous-face (9) comprenant :
- une feuille externe (10) de matière métallisée dont les extrémités remontent au moins partiellement sur deux côtés (5 ou 6) du bloc de polystyrène (1', 20'), et dont les bordures latérales longent les deux autres côtés (6 ou 5) dudit bloc (1', 20'), et
- deux bandes adhésives (12) de matière métallisée, placées à cheval sur les deux angles formés par la face inférieure (3) dudit bloc de polystyrène (1', 20') et les côtés (5 ou 6) dudit bloc de polystyrène longés par les bordures latérales de ladite feuille métallisée (10).

5. Hourdis selon la revendication 4, **caractérisé en ce qu'**il comporte des bandes adhésives de matière métallique (12) qui viennent se coller, d'une part directement contre les parties inférieures des côtés (5 ou 6) du bloc de polystyrène (1', 20'), et d'autre part sur les bordures latérales de la feuille métallisée (10).

6. Hourdis selon l'une quelconque des revendications 1 à 5, **caractérisé en ce qu'**il comporte une sous-face (9) comprenant au moins une couche de matière isolante (11) interposée au moins entre la face inférieure (3) du bloc de polystyrène (1', 20') et la couche externe de matière métallisée (10, 12).

7. Hourdis selon l'une quelconque des revendications 4 ou 5, **caractérisé en ce que** la feuille de matière métallisée (10) est entièrement revêtue, sur sa face interne, d'au moins une couche de matière isolante (11).

8. Hourdis selon l'une quelconque des revendications 6 ou 7, **caractérisé en ce qu'**il comporte une sous-face (9) dont la ou les couches de matière isolante (11) consistent en un film à bulles en polyéthylène.

9. Hourdis selon l'une quelconque des revendications 1 à 8, **caractérisé en ce qu'**il comporte une sous-face (9) dont la couche externe de matière isolante (10, 12) est réalisée en aluminium.

10. Hourdis selon l'une quelconque des revendications 1 à 9, **caractérisé en ce qu'**il est du type dépourvu de languette de finition, et **en ce qu'**il comporte une sous-face (9) qui remonte sur sensiblement la moitié de la hauteur sous oreille (7) des côtés latéraux (5).

11. Hourdis selon l'une quelconque des revendications 1 à 9, **caractérisé en ce que** l'un des côtés latéraux (5) est muni d'une languette de finition (21) délimitée par une bordure longitudinale libre (22) conformée pour épouser le côté latéral opposé (5) d'un hourdis identique disposé en regard, et **en ce qu'**il comporte une sous-face (9) qui remonte au moins partiellement sur ladite bordure longitudinale (22).

12. Hourdis selon la revendication 11, **caractérisé en ce qu'**il est muni d'une languette de finition (21) dont la bordure longitudinale (22) est en forme de dièdre avec une arête (23), et **en ce qu'**il comporte une sous-face (9) qui remonte sur ladite bordure longitudinale (22), légèrement au-delà de l'arête (23) dudit dièdre.

13. Procédé de fabrication d'un hourdis selon l'une quelconque des revendications 1 à 12, **caractérisé en ce qu'**il consiste :
- à préparer un bloc de polystyrène (1', 20'), en forme générale de hourdis, délimité par une face inférieure (3), une face supérieure (4), deux côtés d'extrémités (6) et deux côtés latéraux (5) munis chacun d'une oreille longitudinale supérieure (7),
- à préparer une feuille de matière métallisée (10), genre aluminium par exemple, dont la face interne est éventuellement revêtue d'au moins une couche de matière isolante (11), genre film de polyéthylène à bulles par exemple, la largeur de ladite feuille (10) ou dudit complexe (10, 11) correspondant à la largeur dudit bloc de polystyrène (1', 20') entre les deux côtés d'extrémités (6), et la longueur de ladite feuille (10) ou dudit complexe (10, 11) étant supérieure à la longueur dudit bloc de polystyrène (1', 20') entre les deux côtés latéraux (5),
- à solidariser par collage la face interne de la feuille métallisée (10) ou du complexe (10, 11) avec la face inférieure (3) et les parties inférieures des côtés latéraux (5) du bloc de polystyrène (1', 20'), les bordures latérales de ladite feuille (10) ou dudit complexe (10, 11) longeant les bordures d'extrémités (6) dudit bloc de polystyrène (1', 20'), et les extrémités libres de ladite feuille (10) ou dudit complexe (10, 11) étant rabattues contre les parties inférieures des côtés latéraux (5) dudit bloc (1', 20'), et
- à coller des bandes adhésives de matière métallisée (12), par exemple en aluminium, à cheval sur les deux angles formés par la face inférieure (3) dudit bloc de polystyrène (1', 20') et les côtés d'extrémités (6).

## Claims

1. A flooring slab of the type with or without finishing tab, made of insulating material such as expanded polystyrene, capable of being laid between two pre-stressed concrete beams or formed of a metal framework for example, for encasing and insulating the compression slab for a sanitation empty floor or an upper section in a basement floor, which flooring slab (1,20) is made of a polystyrene block (1',20') which is delineated by a lower face (3), an upper face (4), two end sides (6) and two lateral sides (5) provided each with an upper longitudinal ear (7) for the location thereof between said beams, the lower face (3) of the polystyrene block (1',20') comprising an added underface (9) of a material capable in particular of preventing against any damage caused by rodents, **characterised in that** the underface (9) comprises at least one external layer (10,12) of metallised material, whereof the thickness ranges between 5 and 100 µm.

2. A flooring slab according to claim 1, **characterised in that** the external layer of metallised material (10,12) goes up at least partially over the lateral sides (5), in order to cover at least the lower section of the height of said sides (5).

3. A flooring slab according to any one of claims 1 or 2, **characterised in that** the external layer of metallised material (10,12) goes up at least partially over both end sides (6), in order to cover at least the lower section of said sides (6).

4. A flooring slab according to any one of claims 1 to 3, **characterised in that** it comprises an underface (9) comprising:
- an external sheet (10) of metallised material whereof the ends go up at least partially over two sides (5 or 6) of the polystyrene block (1',20') and whereof the lateral rims run along both other sides (6 or 5) of said block (1',20'), and
- two adhesive bands (12) of metallised material, straddling both angles formed by the lower face (3) of said polystyrene block (1',20') and the sides (5 or 6) of said polystyrene block along which the lateral rims of said metallised sheet (10) run.

5. A flooring slab according to claim 4, **characterised in that** it comprises adhesive bands of metallised material (12) which are bonded, on the one hand directly against the lower sections of the sides (5 or 6) of the polystyrene block (1',20') and on the other hand to the lateral rims of the metallised sheet (10).

6. A flooring slab according to any one of claims 1 to 5, **characterised in that** it comprises an underface (9) comprising at least one layer of insulating material (11) interposed at least between the lower face (3) of the polystyrene block (1',20') and the external layer of metallised material (10,12).

7. A flooring slab according to any one of claims 4 or 5, **characterised in that** the sheet of metallised material (10) is completely covered, on its internal face, with at least one layer of insulating material (11).

8. A flooring slab according to any one of claims 6 or 7, **characterised in that** it includes an underface (9) whereof the layer(s) of insulating material (11) comprises a polyethylene bubble film.

9. A flooring slab according to any one of claims 1 to 8, **characterised in that** it comprises an underface (9) whereof the external layer of insulating material (10,12) is made of aluminium.

10. A flooring slab according to any one of claims 1 to 9, **characterised in that** it is of the type free of a finishing tab and **in that** it comprises an underface (9) going up over substantially half the height under the ear (7) of the lateral sides (5).

11. A flooring slab according to any one of claims 1 to 9, **characterised in that** one of the lateral sides (5) is provided with a finishing tab (21) delineated by a free longitudinal rim (22) shaped to match the opposite lateral side (5) of a facing identical flooring slab, and **in that** it comprises an underface (9) which goes up at least partially over said longitudinal rim (22).

12. A flooring slab according to claim 11, **characterised in that** it is provided with a finishing tab (21) whereof the longitudinal rim (22) is in the form of a dihedron with a ridge (23), and **in that** it comprises an underface (9) going up over said longitudinal rim (22), slightly beyond the ridge (23) of said dihedron.

13. A method of making a flooring slab according to any one of claims 1 to 12, **characterised in that** it comprises the steps of:
- preparing a polystyrene block (1', 20'), in the general shape of a flooring slab, delineated by a lower face (3), an upper face (4), two end sides (6) and two lateral sides (5) each provided with an upper longitudinal ear (7),
- preparing a sheet of metallised material (10), such as aluminium for instance, whereof the interne face may be coated with at least one layer of insulating material (11), such as a polyethylene bubble film, for example, the width of said sheet (10) or of said complex (10,11) corresponding to the width of said polystyrene block (1',20') between both end sides (6), and the length of said sheet (10) or of said complex (10,11) being greater than the length of said polystyrene block (1', 20') between both lateral sides (5),
- interconnecting by bonding the internal face of the metallised sheet (10) or of the complex (10,11), with the lower face (3) and the lower sections of the lateral sides (5) of the polystyrene block (1',20'), the lateral rims of said sheet (10) or of said complex (10,11) running along the end rims (6) of said polystyrene block (1',20') and the free ends of said sheet (10) or of said complex (10,11) being folded against the lower sections of the lateral sides (5) of said block (1',20'), and
- bonding adhesive bands of metallised material (12), for example of aluminium, straddling both angles formed by the lower face (3) of said polystyrene block (1',20') and the end sides (6).

## Patentansprüche

1. Ausmauerung vom Typ mit oder ohne Endfertigungszunge aus Isoliermaterial vom Typ Polystyrolschaum, die zwischen zwei Spannbetonpfeilern oder Pfeilern aus Metallgeflecht beispielsweise angebracht werden kann, um die Schalung und Isolierung der Druckplatte eines Luftraums oder Unterbodens zu gewährleisten, wobei die Ausmauerung (1, 20) von einem Polystyrolblock (1'; 20') gebildet ist, der von einer Unterseite (3), einer Oberseite (4), zwei Endseiten (6) und zwei Seitenflächen (5) begrenzt ist, die jeweils mit einer oberen Längsöffnung (7) für ihre Anbringung zwischen den Pfeilern versehen sind, wobei die Unterseite (3) des Polystyrol blocks (1', 20') eine aufgesetzte untere Fläche (9) aus einem Material umfasst, das insbesondere in der Lage ist, Beeinträchtigungen durch Nagetiere zu verhindern, **dadurch gekennzeichnet, dass** die untere Fläche (9) mindestens eine äußere Schicht (10, 12) aus metallisiertem Material umfasst, deren Dicke zwischen 5 und 100 µm beträgt.

2. Ausmauerung nach Anspruch 1, **dadurch gekennzeichnet, dass** die äußere Schicht aus metallisiertem Material (10, 12) zumindest teilweise an den Seitenflächen (5) hochgezogen ist, um zumindest den unteren Teil der Höhe der Seiten (5) abzudecken.

3. Ausmauerung nach einem der Ansprüche 1 oder 2, **dadurch gekennzeichnet, dass** die äußere Schicht aus metallisiertem Material (10, 12) zumindest teilweise an den beiden Endseiten (6) hochgezogen ist, um zumindest den unteren Teil der Seiten (6) abzudecken.

4. Ausmauerung nach einem der Ansprüche 1 bis 3, **dadurch gekennzeichnet, dass** sie eine untere Fläche (9) aufweist, umfassend:
- eine äußere Folie (10) aus metallisiertem Material, deren Enden zumindest teilweise an beiden Seiten (5 oder 6) des Polystyrolblocks (1', 20') hochgezogen sind, und deren Seitenränder die beiden anderen Seiten (6 oder 5) des Blocks (1', 20') beherbergen, und
- zwei Haftstreifen (12) aus metallisiertem Material, die quer über die beiden Winkel angeordnet sind, die von der Unterseite (3) des Polystyrolblocks (1', 20') und den Seiten (5 oder 6) des Polystyrolblocks, die von den Seitenrändern der metallisierten Folie (10) beherbergt werden, gebildet werden.

5. Ausmauerung nach Anspruch 4, **dadurch gekennzeichnet, dass** sie Haftstreifen aus metallischem Material (12) umfasst, die einerseits direkt an die unteren Teile der Seiten (5 oder 6) des Polystyrolblocks (1', 20') und andererseits an die Seitenränder der metallisierten Folie (10) geklebt werden.

6. Ausmauerung nach einem der Ansprüche 1 bis 5, **dadurch gekennzeichnet, dass** sie eine untere Fläche (9) aufweist, umfassend mindestens eine Schicht (11) aus Isoliermaterial, die zumindest zwischen der Unterseite (3) des Polystyrolblocks (1', 20') und der äußeren Schicht aus metallisiertem Material (10, 12) angeordnet ist.

7. Ausmauerung nach einem der Ansprüche 4 oder 5, **dadurch gekennzeichnet, dass** die Folie aus metallisiertem Material (10) zur Gänze auf ihrer Innenseite mit mindestens einer Schicht (11) aus Isoliermaterial überzogen ist.

8. Ausmauerung nach einem der Ansprüche 6 oder 7, **dadurch gekennzeichnet, dass** sie eine untere Fläche (9) umfasst, deren Schicht(en) aus Isoliermaterial (11) in einer Folie mit Polyethylenblasen bestehen.

9. Ausmauerung nach einem der Ansprüche 1 bis 8, **dadurch gekennzeichnet, dass** sie eine untere Fläche (9) umfasst, deren äußere Schicht aus Isoliermaterial (10, 12) aus Aluminium hergestellt ist.

10. Ausmauerung nach einem der Ansprüche 1 bis 9, **dadurch gekennzeichnet, dass** sie vom Typ ohne Endfertigungszunge ist und dass sie eine untere Fläche (9) umfasst, die auf im Wesentlichen die Hälfte der Höhe unter der Öffnung (7) der Seitenflächen (5) hochgezogen ist.

11. Ausmauerung nach einem der Ansprüche 1 bis 9, **dadurch gekennzeichnet, dass** eine der Seitenflächen (5) mit einer Endfertigungszunge (21) versehen ist, die von einem freien Längsrand (22) begrenzt ist, der derart ausgebildet ist, dass er sich an die gegenüber liegende Seitenfläche (5) einer gegenüber angeordneten identischen Ausmauerung anlegt, und dass sie eine untere Fläche (9) umfasst, die zumindest teilweise auf den Längsrand (22) hochgezogen ist.

12. Ausmauerung nach Anspruch 11, **dadurch gekennzeichnet, dass** sie mit einer Endfertigungszunge (21) versehen ist, deren Längsrand (22) die Form eines Dieders mit einer Kante (23) hat, und dass sie eine untere Fläche (9) umfasst, die auf den Längsrand (22) etwas über die Kante (23) des Dieders hinaus hochgezogen ist.

13. Verfahren zur Herstellung einer Ausmauerung nach einem der Ansprüche 1 bis 12, **dadurch gekennzeichnet, dass** es darin besteht:
- einen Polystyrolblock (1', 20') von allgemeiner Form einer Ausmauerung herzustellen, der von einer Unterseite (3), einer Oberseite (4), zwei Endseiten (6) und zwei Seitenflächen (5), die jeweils mit einer oberen Längsöffnung (7) versehen sind, begrenzt ist,
- eine Folie aus metallisiertem Material (10) von der Art Aluminium beispielsweise herzustellen, deren Innenseite eventuell mit mindestens einer Schicht aus Isoliermaterial (11) von der Art Polyethylenfolie mit Blasen beispielsweise überzogen ist, wobei die Breite der Folie (10) oder des Komplexes (10, 11), der Breite des Polystyrolblocks (1', 20') zwischen den beiden Endseiten (6) entspricht, und die Länge der Folie (10) oder des Komplexes (10, 11) größer als die Länge des Polystyrolblocks (1', 20') zwischen den beiden Seitenflächen (5) ist,
- durch Kleben die Innenseite der metallisierten Folie (10) oder des Komplexes (10, 11) mit der Unterseite (3) und den unteren Teilen der Seitenflächen (5) des Polystyrolblocks (1', 20') zu verbinden, wobei die Seitenränder der Folie (10) oder des Komplexes (10, 11) die Endränder (6) des Polystyrolblocks (1', 20') beherbergen, und die freien Enden der Folie (10) oder des Komplexes (10, 11) an die unteren Teile der Seitenflächen (5) des Blocks (1', 20') umgelegt sind, und
- Haftstreifen aus metallisiertem Material (12), beispielsweise Aluminium, quer über die beiden Winkel zu kleben, die von der Unterseite (3) des Polystyrolblocks (1', 20') und den Endseiten (6) gebildet wird.
